# EUROPÄISCHE PATENTANMELDUNG

(11) **EP 0 826 435 A2**
(43) Veröffentlichungstag der Anmeldung: **04.03.1998**
(21) Anmeldenummer: 97114389.6
(22) Anmeldetag: 20.08.1997
(51) Int. Cl.: B06B 1/06, G10K 11/02

(54) **Ultraschallwandler für den diagnostischen und therapeutischen Einsatz**

(30) Priorität: 02.09.1996 DE 19635593
(71) Anmelder: SIEMENS AKTIENGESELLSCHAFT, 80333 München (DE)
(72) Erfinder: Sheljaskov, Todor, Dipl.-Ing., 4040 Linz (DE); Schätzle, Ulrich, Dipl.-Ing., 91341 Röttenbach (DE); Lerch, Reinhard, Prof., 90562 Heroldsberg (DE)

(57) **Zusammenfassung**

Ultraschallwandler, welcher im Diagnostik- oder Therapiebetrieb Ultraschallwellen unterschiedlicher Wellenlängen erzeugt, aufweisend eine n x λ/4-Anpassungsschicht (10₁ bis 10_{z}) für ein an den Ultraschallwandler (8₁ bis 8_{z}) angrenzendes Ausbreitungsmedium (9), und ein piezoelektrisches Ultraschallwandlerelement (11₁ bis 11_{z}) mit einer zwischen der Anpassungsschicht (10₁ bis 10_{z}) und dem Ultraschallwandlerelement (11₁ bis 11_{z}) befindlichen ersten Elektrode (12₁ bis 12_{z}), einer auf der gegenüberliegenden Seite des Ultraschallwandlerelementes (11₁ bis 11_{z}) angebrachten zweiten Elektrode (13₁ bis 13_{z}) und einer dritten Elektrode (14₁ bis 14_{z}), welche das Ultraschallwandlerelement (11₁ bis 11_{z}) in zwei Bereiche (15₁ bis 15_{z,} 16₁ bis 16_{z}) teilt, wobei in Abhängigkeit von der Unterteilung des Ultraschallwandlerelementes (11₁ bis 11_{z}) Ultraschallwellen für den Diagnostik- und Therapiebetrieb erzeugbar sind und wobei die n x λ/4-Anpassungsschicht (10₁ bis 10_{z}) sowohl für die Wellenlänge der Ultraschallwellen im Diagnostik- als auch im Therapiebetrieb wirksam ist.

## Beschreibung

Die Erfindung betrifft einen Ultraschallwandler mit einer Anpassungsschicht für ein an den Ultraschallwandler angrenzendes Ausbreitungsmedium für Ultraschallwellen und einem Ultraschallwandlerelement mit einer ersten zwischen der Anpassungsschicht und dem Ultraschallwandlerelement befindlichen und einer zweiten auf der der Anpassungsschicht gegenüberliegenden Seite des Ultraschallwandlerelementes angebrachten Elektrode.

Anwendungen des Ultraschalls in der Medizin beispielsweise zur Therapie von gutartigen Prostatahyperplasien erfolgen zumeist auf der Basis fokussierter Ultraschallwellen, welche sogenannte HIFU-Quellen (High-Intensity Focused Ultrasound) erzeugen, die ein zu behandelndes pathologisches Gewebe mit fokussierten Ultraschallwellen beaufschlagen und somit erwärmen. Sofern die auftretenden Temperaturen unterhalb von 45°C liegen, wird der Zellstoffwechsel mit der Folge gestört, daß im Falle von Tumoren eine Verlangsamung des Wachstums oder sogar ein Rückgang des Tumors eintritt. Die Behandlungsart ist als lokale Hyperthermie bekannt. Werden Temperaturen jenseits von 45°C erreicht, koaguliert das Zelleiweiß mit der Folge der Nekrotisierung des Gewebes. Letztere Behandlungsart wird als Thermotherapie bezeichnet. Die therapeutischen Ultraschallwellen werden dabei von der Ultraschallquelle als Dauerschall oder als Folge von Ultraschall-Bursts abgestrahlt. Derartige Ultraschallquellen werden in der Regel mit einem geeigneten diagnostischen, bildgebenden System kombiniert, wodurch einem Arzt, welcher pathologische Gewebeveränderungen im Körper eines Patienten behandelt, die Möglichkeit gegeben wird, das Behandlungsgebiet im Körper des Patienten genau zu lokalisieren und den Therapievorgang mittels fokussierter Ultraschallwellen in Echtzeit zu beobachten bzw. zu kontrollieren und entsprechend zu steuern. Ultraschallapplikatoren verfügen daher häufig zusätzlich zu einem Ultraschallwandler oder einem Array von Ultraschallwandlern zur Therapie auch über einen Ultraschallwandler oder ein Array von Ultraschallwandlern zur Diagnostik, welche jedoch in der Regel voneinander räumlich getrennte Komponenten des Ultraschallapplikators sind und auch separat voneinander betrieben werden.

Derzeit verwendete sonographische Verfahren für die Diagnostik, d. h. die Bildgebung, des Behandlungsgebietes umfassen z. B. den Sektor Scan mit einem relativ zu dem therapeutischen Ultraschallwandler rotierenden Ultraschallwandler (vgl. High-Intensity Focused Ultrasound Experimentation on Human Benigh Prostatic Hypertrophy , European Urology, Vol. 23, Suppl. 1, 1993, ISSN 0302-2838, v. A. Gelet, J.Y. Chapelon, J. Margonari, Y. Theillère, F. Gorry, R. Souchon) oder den Linear Scan, bei dem der Diagnostikwandler über dem Behandlungsgebiet verschoben wird, wobei als Scan eine beispielsweise lineare oder sektorförmige Abtastung mittels Ultraschallstrahlen verstanden wird.

Der Einsatz vorstehend beschriebener Ultraschallapplikatoren, welche zwei getrennte Ultraschallsysteme für die Therapie und die Diagnostik aufweisen, ist jedoch auch mit Risiken verbunden. Zum einen treten sogenannte Mißweisungen auf, d. h. die Behandlungszone, auf die die therapeutischen Ultraschallwellen einwirken, wird bei der Diagnostik häufig nicht exakt geortet, da aufgrund der unterschiedlichen Einstrahlwinkel der therapeutischen und diagnostischen Ultraschallwellen in das Körpergewebe die Ultraschallwellen verschiedene Wege im Körpergewebe durchlaufen und eine unterschiedliche Brechung der Ultraschallwellen auf den verschiedenen Wegen durch das Körpergewebe auftritt. Zum anderen besteht die Gefahr einer ungenauen Ausrichtung oder einer falschen Ausrichtung der beiden Ultraschallquellen relativ zueinander. In allen diesen Fällen können also fokussierte Ultraschallwellen im Therapiebetrieb das Therapieziel verfehlen und gesundes Körpergewebe schädigen. Die aufwendige Ausrichtung der beiden Ultraschallquellen zueinander sowie die erforderliche mechanische Scanvorrichtung für den Diagnostikwandler erschweren und verteuern zudem die Herstellung derartiger Ultraschallapplikatoren.

Neue Entwicklungstendenzen zielen daher auf die Entwicklung von Ultraschallapplikatoren ab, die sowohl für den Empfang als auch für die Erzeugung von Ultraschallwellen in unterschiedlichen Frequenzbereichen geeignet sind und die somit in der Medizin für die Diagnostik und die Therapie eingesetzt werden können. Außerdem setzt man heutzutage in der Ultraschalltechnik verstärkt auf den Einsatz von linearen Phased-Arrays von Ultraschallwandlern, wie z. B. bei der Behandlung von gutartigen Prostatahyperplasien, bei denen durch eine zeitlich versetzte elektrische Anregung der linear angeordneten Array-Elemente von Ultraschallwandlern eine geschwenkte Wellenfront erzeugt werden kann, so daß eine elektronische Fokussierung der erzeugten Ultraschallwellen in einer Ebene möglich ist.

Ein derartiges lineares Phased-Array der genannten Art, von dem fünf Ultraschallwandler dargestellt sind, ist beispielsweise in FIG 1 gezeigt. Jeder Ultraschallwandler 1₁ bis 1₅ des Ultraschallarrays weist dabei ein aus einer Piezokeramik gebildetes Ultraschallwandlerelement 2₁ bis 2₅ und eine beispielsweise aus einem mit Kupferpartikeln versetzten Epoxydharz gebildete λ/4-Anpassungsschicht 3₁ bis 3₅ an ein an die Ultraschallwandler 1₁ bis 1₅ angrenzendes akustisches Ausbreitungsmedium 4, im vorliegenden Fall Wasser, auf. Die Ultraschallwandlerelemente 2₁ bis 2₅ sind jeweils mit zwei Elektroden versehen, nämlich einer zwischen dem Ultraschallwandlerelement und der Anpassungsschicht befindlichen Elektrode 5₁ bis 5₅, welche an Masse angeschlossen ist, und einer auf der der Anpassungsschicht gegenüberliegenden Seite angebrachten Elektrode 6₁ bis 6₅, an die zur Ansteuerung jeweils eine gegen Masse gerichtete Spannung U angelegt ist. Das Ultraschallarray der Ultraschallwandler 1₁ bis 1₅ wird außerdem durch eine zwischen dem Ausbreitungsmedium 4 und den Ultraschallwandlern 1₁ bis 1₅ vorhandene Folie 7 vor dem Eindringen des Ausbreitungsmediums in die zwischen den Ultraschallwandlern 1₁ bis 1₅ vorhandenen Zwischenräume geschützt.

Ein lineares Phased-Array von Ultraschallwandlern eines Therapiegerätes zur Ortung und Behandlung einer im Körper eines Lebewesens befindlichen Zone ist beispielsweise aus der DE 43 02 538 C1 bekannt. Der elektroakustische Wandler ist dabei wahlweise im Therapie- oder im Ortungsbetrieb einsetzbar.

Bei der Entwicklung von Ultraschallapplikatoren, die sowohl für die Therapie als auch für die Diagnostik geeignet sind, treten aber nun technische Probleme derart auf, daß Ultraschallwandler oder Arrays von Ultraschallwandlern für den Diagnostik- und den Therapiebetrieb unterschiedliche akustische Eigenschaften aufweisen müssen. So ist beispielsweise im Therapiebetrieb eines Ultraschallapplikators eine hohe Resonanzgüte und ein hoher Wirkungsgrad des Ultraschallwandlers bzw. der Arrayelemente des Ultraschallwandlers erforderlich, während bei der Diagnostik, d. h. bei der Bildgebung, eine hohe Bandbreite des Ultraschallwandlers bzw. der Arrayelemente des Ultraschallwandlers notwendig ist. Ein weiteres technisches Problem liegt in der Erzeugung unterschiedlicher Ultraschallfrequenzen mit einem einzigen Ultraschallapplikator für den Therapie- und den Diagnostikbetrieb, wobei die derzeit verwendeten Ultraschallfrequenzen für den Therapiebetrieb weitgehend in dem Frequenzband zwischen 0,25 und 4 MHz liegen (vgl. Intense Focused Ultrasound in Medicine , European Urology, Vol. 23, Suppl. 1, 1993, ISSN 0302-2838, v. F. Fry), während für die Sonographie Frequenzen über 5 MHz verwendet werden.

Beim derzeitigen Stand der Technik werden zwei Gruppen von Lösungsprinzipien für Ultraschallapplikatoren, welche im Diagnostik- und im Therapiebetrieb eingesetzt werden können, favorisiert. In einem Fall handelt es sich um Strukturen von Ultraschallwandlerelementen, die beispielsweise in zweilagiger Ausführung aus piezoelektrischem Material zwei ausgeprägte Dickenresonanzen aufweisen und durch gezielte elektrische Anregung in einem ihrer beiden gewünschten Schwingungsmoden im wesentlichen mit der Frequenz einer der beiden Dickenresonanz schwingen (vgl. A Dual Frequency Ultrasonic Probe for Medical Applications , IEEE Trans. on Ultrasonics, Ferroelectrics, and Frequency Control, Vol. 42, No. 2, 1995, v. S. Saitoh, M. Izumi, Y. Mine, sowie A novel acoustic design for dual frequency transducers resulting in separate bandpass for Color Flow Mapping (CFM) , Proc. IEEE Ultrasonics Symposium, 1990, S. Fraguier, J. Gelly, L. Wolnerman, O. Lannuzel). Im anderen Fall handelt es sich um verschiedene Ausführungen von Ultraschallwandlern in Form sogenannter Stapelwandler, deren Schichten aus Piezokeramik für das Senden oder Empfangen von Ultraschallwellen verschiedener Frequenzen umpolarisiert (vgl. EP 0 451 984 B1) oder eigenständig angesteuert werden müssen (vgl. Improving the Characteristics of a Transducer Using Multiple Piezoelectric Layers , IEEE Trans. on Ultrasonics, Ferroelectrics, and Frequency Control, Vol. 40, No 2, 1993, v. J. Hossack, B. Auld, sowie Multiple layer transducers for broadband applications , Proc. IEEE Ultrasonics Symposium, 1991, v. J. Hossack, B. Auld).

Ungelöst im Stand der Technik ist noch das Problem der jeweils optimalen akustischen Anpassung des Ultraschallwandlerelementes des Ultraschallwandlers an das an den Ultraschallwandler angrenzende Ausbreitungsmedium für Ultraschallwellen sowohl für die im Therapie- als auch im Diagnostikbetrieb verwendeten Frequenzbereiche. Ebenso verhält es sich mit dem Problem einer möglichst hohen Resonanzgüte der Ultraschallwandler im Therapiefall und einer möglichst großen Dämpfung der Ultraschallwellen bei der Diagnostik.

Der Erfindung liegt daher die Aufgabe zugrunde, einen Ultraschallwandler derart auszubilden, daß er wahlweise zur Ultraschalltherapie oder -diagnostik einsetzbar ist und jeweils akustisch an ein an den Ultraschallwandler angrenzendes Ausbreitungsmedium angepaßt ist.

Nach der Erfindung wird diese Aufgabe gelöst durch einen Ultraschallwandler für den diagnostischen und therapeutischen Einsatz, welcher wahlweise im Diagnostikbetrieb oder Therapiebetrieb Ultraschallwellen unterschiedlicher Wellenlängen erzeugt, wobei die Wellenlänge der Ultraschallwellen im Diagnostikbetrieb geringer als die Wellenlänge der Ultraschallwellen im Therapiebetrieb ist, aufweisend eine n x λ/4-Anpassungsschicht für ein an den Ultraschallwandler angrenzendes Ausbreitungsmedium für Ultraschallwellen, wobei n eine ungerade Zahl ist, und ein piezoelektrisches Ultraschallwandlerelement mit einer zwischen der Anpassungsschicht und dem Ultraschallwandlerelement befindlichen ersten Elektrode, einer auf der der Anpassungschicht gegenüberliegenden Seite des Ultraschallwandlerelementes angebrachten zweiten Elektrode und einer dritten Elektrode, welche das Ultraschallwandlerelement in einen auf der einen Seite der dritten Elektrode liegenden der Anpassungsschicht benachbarten Bereich und einen auf der anderen Seite der dritten Elektrode liegenden Bereich teilt und einen gemeinsamen Massekontakt für die beiden Bereiche bildet, wobei in Abhängigkeit von der Unterteilung des Ultraschallwandlerelementes Ultraschallwellen unterschiedlicher Frequenz für den Diagnostik- und Therapiebetrieb erzeugbar sind, bei deren Erzeugung an den beiden Bereichen im Diagnostik- und Therapiebetrieb unterschiedliche elektrische Steuersignale anliegen, und wobei die n x λ/4-Anpassungsschicht sowohl für die Wellenlänge der Ultraschallwellen im Diagnostik- als auch im Therapiebetrieb wirksam ist. Durch die Unterteilung des Ultraschallwandlerelementes in zwei Bereiche mittels der dritten Elektrode ist also eine getrennte, voneinander unabhängige elektrische Ansteuerung der beiden Bereiche des Ultraschallwandlerelementes wahlweise für einen diagnostischen und therapeutischen Einsatz des Ultraschallwandlers möglich und zwar derart, daß die Frequenzen der erzeugten akustischen Ultraschallwellen einerseits den Bedürfnissen des Therapiebetriebes und andererseits den Bedürfnissen des Ortungsbetriebes angepaßt sind, wobei der Ultraschallwandler stets über eine n x λ/4-Anpassungsschicht akustisch an das an den Ultraschallwandler angrenzende Ausbreitungsmedium angepaßt ist. Dies stellt einen erheblichen Vorteil gegenüber dem Stand der Technik dar, da die akustische Anpassung des Ultraschallwandlers an ein an den Ultraschallwandler angrenzendes Ausbreitungsmedium, welches einen von dem Wellenwiderstand des Ultraschallwandlers unterschiedlichen Wellenwiderstand aufweist, für den möglichst reflexionsfreien Übertritt der Schallenergie von dem Ultraschallwandler auf das Ausbreitungsmedium im Interesse einer zeitsparenden Behandlung eines Patienten und einer möglichst geringen, dem Patienten zugeführten Dosis akustischer Energie vor allem im Therapiebetrieb von entscheidender Bedeutung ist.

Eine besonders bevorzugte Ausführungsform der Erfindung sieht dabei vor, daß die dritte Elektrode den auf der einen, der Anpassungsschicht benachbarten, zu dem auf der anderen Seite der dritten Elektrode liegenden Bereich des Ultraschallwandlerelementes in einem Dickenverhältnis von 1:2 teilt. Im Therapiebetrieb des Ultraschallwandlers liegen dann an beiden Bereichen des Ultraschallwandlerelementes Steuersignale bzw. Steuerspannungen, vorzugsweise in Form von Sinusbursts an, wobei die an dem auf der einen Seite der dritten Elektrode liegenden Bereich anliegende Steuerspannung bei im wesentlichen gleicher Polarisierung der beiden Bereiche im wesentlichen gleich -1/2 und bei im wesentlichen entgegengesetzter Polarisierung der beiden Bereiche im wesentlichen gleich +1/2 der an dem auf der anderen Seite der dritten Elektrode liegenden Bereich anliegenden Steuerspannung U₁ ist. Auf diese Weise wird ein homogenes elektrisches Feld innerhalb des Ultraschallwandlerelementes erzeugt. Der Ultraschallwandler verhält sich in diesem Fall wie ein Dickenschwinger, dessen Dicke im wesentlichen gleich der halben Wellenlänge seiner Grundresonanzfrequenz ist und der im wesentlichen mit der Frequenz seiner Dickenresonanz schwingt und für die Therapie geeignete Ultraschallwellen, d. h. je nach Dicke des Ultraschallwandlerelementes Ultraschallwellen mit Frequenzen zwischen 0,25 und 4 MHz, erzeugt.

Gemäß einer Variante der Erfindung ist im Diagnostikbetrieb des Ultraschallwandlers der auf der anderen Seite der dritten Elektrode liegende Bereich mit einem auf die entsprechende Impedanz des auf der anderen Seite der dritten Elektrode liegenden Bereiches des Ultraschallwandlerelementes abgestimmten elektrischen Widerstand abgeschlossen, so daß in diesem Bereich des Ultraschallwandlerelementes Ultraschallwellen stärker gedämpft werden. Dadurch wird das mechanische Nachschwingen des Ultraschallwandlerelementes nach dem Abschalten des elektrischen Anregungsimpulses bzw. Steuersignales vermindert. Außerdem erhöht sich durch diese Maßnahme die Bandbreite des Ultraschallwandlers. Es liegt dann auch nur noch an dem auf der einen Seite der dritten Elektrode liegenden Bereich eine Steuerspannung an. Da die Dicke des im Diagnostikbetrieb mittels entsprechender Steuerspannungen angetriebenen, auf der einen Seite der dritten Elektrode liegenden Bereiches, welche das Ultraschallwandlerelement im Verhältnis 1:2 teilt, ein Drittel der gesamten Dicke des Ultraschallwandlerelementes beträgt, erscheint die Anpassungsschicht nun als 3/4λ-Anpassungsschicht bezüglich der Frequenz der Dickenresonanz des auf der einen Seite der dritten Elektrode liegenden Bereiches, wodurch das Ultraschallwandlerelement wiederum akustisch an das an den Ultraschallwandler angrenzende Ausbreitungsmedium angepaßt ist. Der auf der einen Seite der dritten Elektrode liegende Bereich kann somit mit Steuerspannungen, vorzugsweise in Form von Sinusbursts der dreifachen Frequenz bezüglich der beim Therapiebetrieb verwendeten Steuerspannungen betrieben werden.

Gemäß einer weiteren besonders bevorzugten Ausführungsform der Erfindung ist der auf der einen Seite der dritten Elektrode liegende Bereich des Ultraschallwandlerelementes zusammen mit der Anpassungsschicht in voneinander unabhängige mit Steuersignalen ansteuerbare Einzelschwinger unterteilt. Vorzugsweise handelt es sich dabei um eine Unterteilung in drei voneinander unabhängige Einzelschwinger, welche über ihre erste Elektrode mit Steuerspannungen U₂, U₃ und U₄ ansteuerbar sind. Durch die Unterteilung der Anpassungsschicht und des auf der einen Seite der dritten Elektrode liegenden Bereiches in mehrere Einzelschwinger wird insbesondere das für den Diagnostikbetrieb ungünstige Breiten-Dicken-Verhältnis des auf der einen Seite der dritten Elektrode liegenden Bereiches des Ultraschallwandlerelementes verbessert, so daß der Frequenzabstand zwischen Querschwingungs- und Dickenschwingungsmode vergrößert ist und die Gefahr einer unerwünschten Anregung eines parasitären Querschwingungsmodes, welcher das durch einen gezielt angeregten Dickenschwingungsmode erzeugte Ultraschallfeld stören kann, reduziert ist. Ein weiterer Vorteil dieser Unterteilung liegt in dem deutlich geringeren Abstand der Einzelschwinger voneinander (element to element spacing), wodurch die Entstehung von Nebenkeulen in dem erzeugten Ultraschallfeld bei der kürzeren Wellenlänge der Ultraschallwellen im Diagnostikbetrieb in dem an die Ultraschallwandler angrenzenden Ausbreitungsmedium vermindert wird.

Entsprechend der Unterteilung der Anpassungsschicht und des auf der einen Seite der dritten Elektrode liegenden Bereiches in drei oder gegebenenfalls auch mehr Einzelschwinger liegen nun an den Einzelschwingern im Therapiebetrieb des Ultraschallwandlers Steuerspannungen an, welche im Falle von drei Einzelschwingern bei im wesentlichen gleicher Polarisierung der beiden Bereiche im wesentlichen ${\text{U}}_{\text{2}} {\text{=U}}_{\text{3}} {\text{=U}}_{\text{4}} {\text{=-1/2 U}}_{\text{1}}$ und bei im wesentlichen entgegesetzter Polarisierung der beiden Bereiche im wesentlichen ${\text{U}}_{\text{2}} {\text{=U}}_{\text{3}} {\text{=U}}_{\text{4}} {\text{=+1/2 U}}_{\text{1}}$ sind. Wie im zuvor beschriebenen Fall ergibt sich auch bei dieser Ausführungsform des Ultraschallwandlers ein homogenes elektrisches Feld in dem Ultraschallwandlerelement, so daß sich der Ultraschallwandler erneut wie ein Dickenschwinger verhält, der mit der Frequenz seiner Dickenresonanz schwingt. Im Diagnostikbetrieb ist der auf der anderen Seite der dritten Elektrode liegende Bereich wieder mit einem auf die entsprechende Impedanz abgestimmten elektrischen Widerstand abgeschlossen und es sind nur an die drei Einzelschwinger Steuerspannungen U₂, U₃ und U₄ angelegt.

Eine weitere Variante der Erfindung sieht vor, die Ultraschallwandlerelemente auf der der Anpassungsschicht gegenüberliegenden Seite mit Luft abzuschließen, wodurch der für den Therapiebetrieb des Ultraschallwandlers erforderliche hohe Leistungswirkungsgrad im Sinne einer kurzen Behandlungszeit für den Patienten erreicht wird.

Nach einer Ausführungsform der Erfindung ist das Ultraschallwandlerelement aus einer Piezokeramik, nämlich beispielsweise aus Vibrit 420, ausgeführt, welche aufgrund ihrer Materialparameter sowohl für den Therapie- als auch für den Diagnostikbetrieb eines Ultraschallwandlers gut geeignet ist. Die Anpassungsschicht des Ultraschallwandlers ist aus einem mit Kupferpartikeln versetzten Epoxydharz gebildet, das bereits in Form einer einzigen Anpassungsschicht eine verhältnismäßig gute Annäherung der Schallimpedanz der Piezokeramik an die des an den Ultraschallwandler angrenzenden Ausbreitungsmediums bewirkt. Zusätzlich weist das mit Kupferpartikeln versetzte Epoxydharz eine relativ geringe Dämpfung für Ultraschallwellen auf und ist gut kühlbar, was innerhalb eines Ultraschallapplikators von großem Vorteil ist.

Eine Variante der Erfindung sieht vor, daß der Ultraschallwandler aus zwei Elementen aus Piezokeramik gebildet ist, die mit Kontaktflächen versehen sind und mit ihren Kontaktflächen zur Bildung der dritten Elektrode aneinander anliegen. Auf diese Weise läßt sich die dritte Elektrode des Ultraschallwandlerelementes besonders einfach realisieren.

Eine weitere Ausführungsform der Erfindung sieht vor, daß der Ultraschallwandler als Sinterkörper ausgebildet ist, wobei die dritte Elektrode im Zuge eines Sintervorganges gebildet ist. Somit sind keine weiteren über den Sintervorgang hinausgehenden Fertigungsschritte für die Bildung der dritten Elektrode erforderlich.

Die Unterteilung der Anpassungsschicht und des auf der einen Seite der dritten Elektrode liegenden Bereiches des Ultraschallwandlerelementes erfolgt nach einer Variante der Erfindung durch Sägen, wobei jeweils so tief gesägt wird, bis die dritte Elektrode erreicht ist. Das Sägen erfolgt im übrigen vorzugsweise in äquidistanten Schritten, so daß alle derart erzeugten Einzelschwinger des Ultraschallwandlerelementes im wesentlichen die gleiche Breite und den gleichen Abstand voneinander aufweisen.

Eine besonders bevorzugte Variante der Erfindung sieht vor, daß der Ultraschallwandler fokussierte Ultraschallwellen erzeugt, wobei der Ultraschallwandler auch in Form eines eine Vielzahl von Ultraschallwandler enthaltenden Ultraschallarrays ausgebildet sein kann. Das Ultraschallarray kann dabei als lineares Array, d. h. mit einer linearen Anordnung einer Vielzahl von Ultraschallwandlern, als Phased-Array, d. h. als eine Anordnung einer Vielzahl von Ultraschallwandlern, welche durch eine zeitlich verzögerte Ansteuerung elektronisch fokussierbare Ultraschallwellen erzeugt, oder in Kombination als lineares Phased-Array betrieben werden. In diesem Falle ist es in an sich bekannter Weise leicht möglich, einerseits im Therapiebetrieb die Wirkzone der therapeutischen akustischen Wellen den jeweiligen Bedürfnissen entsprechend auf elektronischem Wege zu verlagern, und andererseits im Ortungsbetrieb ein zu behandelndes Lebewesen mit den diagnostischen akustischen Wellen in der Weise abzutasten, wie dies zur Erstellung eines B-Modus-Ultraschallbildes erforderlich ist.

Eine weitere Ausführungsform der Erfindung sieht vor, daß zwischen der Anpassungsschicht und dem Ausbreitungsmedium eine Folie, beispielsweise eine Hostaphan-Abdichtfolie mit einer Dicke von ca. 20 µm, vorhanden ist, welche das Eindringen des an den Ultraschallwandler oder an das Array von Ultraschallwandlern angrenzenden Ausbreitungsmediums in die zwischen den Ultraschallwandlern und/oder den Einzelschwinger der Ultraschallwandler befindlichen Zwischenräume verhindert, so daß es zu keinen unerwünschten elektrischen Kontaktierung der drei Elektroden durch das Ausbreitungsmedium kommen kann. Die Folie ist vorzugsweise mit einem Verbindungskleber, z. B. Araldit, an der Anpassungsschicht befestigt.

Ein Ausführungsbeispiel der Erfindung ist in den beigefügten Zeichnungen dargestellt. Es zeigen:
- FIG 1: in schematischer Darstellung ein lineares Phased-Array von Ultraschallwandlern konventioneller Bauart,
- FIG 2: in schematischer Darstellung ein lineares Phased-Array von erfindungsgemäßen Ultraschallwandlern,
- FIG 3: die Draufsicht auf ein lineares Phased-Array von erfindungsgemäßen Ultraschallwandlern,
- FIG 4: die Ansicht des Schnittes IV-IV gemäß FIG 3,
- FIG 5: die Seitenansicht des Arrays der erfindungsgemäßen Ultraschallwandlern gemäß FIG 3,
- FIG 6: ein Blockschaltbild einer Ansteuerschaltung für das lineare Phased-Array von erfindungsgemäßen Ultraschallwandlern gemäß FIG 3, und
- FIG 7: ein durch zweidimensionale Finite-Element-Simulationen ermitteltes Ultraschall-Druckpulsspektrum.

FIG 2 zeigt von einem erfindungsgemäße Ultraschallwandler enthaltenden Ultraschallarray A fünf Ultraschallwandlern 8₁ bis 8₅. Jeder der dargestellten fünf Ultraschallwandler 8₁ bis 8₅ des Ultraschallarrays A weist eine an ein akustisches Ausbreitungsmedium 9, welches im vorliegenden Fall Wasser ist, angrenzende aus einem mit Kupferpartikeln versetzten Epoxydharz gebildete λ/4-Anpassungsschicht 10₁ bis 10₅ und ein aus einer Piezokeramik, beispielsweise Vibrit 420, gebildetes Ultraschallwandlerelement 11₁ bis 11₅ auf. Jedes der fünf dargestellten Ultraschallwandlerelemente 11₁ bis 11₅ des Ultraschallarrays A ist mit je drei Elektroden versehen. Eine erste Elektrode 12₁ bis 12₅ befindet sich jeweils zwischen der Anpassungsschicht 10₁ bis 10₅ und dem Ultraschallwandlerelement 11₁ bis 11₅. Eine zweite Elektrode 13₁ bis 13₅ ist jeweils auf der der Anpassungsschicht 10₁ bis 10₅ gegenüberliegenden Seite der Ultraschallwandlerelemente 11₁ bis 11₅ angebracht und eine dritte Elektrode 14₁ bis 14₅ teilt jeweils die Ultraschallwandlerelemente 11₁ bis 11₅ in einen der Anpassungsschicht 10₁ bis 10₅ benachbarten oberen Bereich 15₁ bis 15₅ und einen unteren Bereich 16₁ bis 16₅, wobei im vorliegenden Fall die Teilung durch die dritten Elektroden 14₁ bis 14₅ jeweils in einem Dickenverhältnis von 1:2 erfolgt. Der obere Bereich 15₁ bis 15₅ der Ultraschallwandlerelemente 11₁ bis 11₅ ist zusammen mit der λ/4-Anpassungsschicht 10₁ bis 10₅ zusätzlich in jeweils drei Einzelschwinger unterteilt, so daß jeder Einzelschwinger für sich betrachtet nun drei erste Elektroden 12ₘ₁ bis 12ₘ₃ mit m=1(1)5 aufweist. Die ersten Elektroden 12₁₁ bis 12₅₃ der Einzelschwinger der Ultraschallwandler 8₁ bis 8₅ sowie die zweiten und dritten Elektroden der Ultraschallwandler 8₁ bis 8₅ sind voneinander unabhängig elektrisch kontaktierbar. Aus Gründen der Übersichtlichkeit ist in FIG 2 im übrigen darauf verzichtet worden die Anpassungsschichten und die oberen Bereiche der Ultraschallwandlerelemente der Einzelschwinger der Ultraschallwandler 8₁ bis 8₅ getrennt mit Bezugszeichen zu versehen. Wenn daher im folgenden beispielsweise die Rede von den Anpassungschichten 10₁ bis 10₅ ist, sind damit die Anpassungsschichten aller Einzelschwinger der Ultraschallwandler 8₁ bis 8₅ gemeint.

Die Unterteilung der Anpassungsschichten 10₁ bis 10₅ und der oberen Bereiche 15₁ bis 15₅ der Ultraschallwandlerelemente 11₁ bis 11₅ erfolgt im übrigen vorzugsweise aber nicht notwendigerweise durch Sägen, wobei die Breite der Einzelschwinger und der Abstand der Einzelschwinger voneinander bei jedem der Ultraschallwandler 8₁ bis 8₅ im wesentlichen konstant und gleich ist. Die Breite eines Einzelschwingers beträgt in der Regel ca. 50 - 100 µm und der Abstand der Einzelschwinger jedes der Ultraschallwandler 8₁ bis 8₅ voneinander ca. 25 - 50 µm. Der Abstand der Ultraschallwandler 8₁ bis 8₅ des Ultraschallarrays A beträgt ca. 50 - 100 µm (vgl. hierzu auch FIG 4).

Die dritten Elektroden 14₁ bis 14₅ der Ultraschallwandler 8₁ bis 8₅ des Ultraschallarrays A bilden im übrigen den gemeinsamen Massekontakt der oberen 15₁ bis 15₅ und unteren Bereiche 16₁ bis 16₅ der Ultraschallwandlerelemente 11₁ bis 11₅. Die Bildung einer solchen zwischen einem oberen und einem unteren Bereich eines Ultraschallwandlerelementes befindlichen dritten Elektrode 14₁ bis 14₅ kann vor der Unterteilung in Einzelschwinger beispielsweise durch Zusammenlegen zweier mit Kontaktflächen versehener Keramikschichten erfolgen, wobei die aneinander anliegenden Kontaktflächen jeweils die dritte Elektrode 14₁ bis 14₅ bilden. Bei Anwendung der Sintertechnik bietet es sich an, die dritten Elektroden 14₁ bis 14₅ im Zuge eines Sintervorganges zu bilden.

Eine Folie 17, beispielsweise eine Hostaphan-Abdichtfolie mit einer Dicke von ca. 20 µm, welche auf die Anpassungsschichten 10₁ bis 10₅ der Einzelschwinger der das Ultraschallarray A bildenden Ultraschallwandler 8₁ bis 8₅, z. B. mit dem Verbindungskleber Araldit, geklebt ist und sich somit zwischen den Anpassungsschichten 10₁ bis 10₅ der Einzelschwinger der Ultraschallwandler 8₁ bis 8₅ und dem akustischen Ausbreitungsmedium 9 befindet, verhindert das Eindringen von akustischem Ausbreitungsmedium in die zwischen den Einzelschwingern und den Ultraschallwandlern 8₁ bis 8₅ vorhandenen Zwischenräume. Dadurch ist sichergestellt, daß es zu keinen unerwünschten elektrischen Kontaktierungen zwischen den ersten, zweiten und dritten Elektroden der Ultraschallwandler 8₁ bis 8₅ durch das akustische Ausbreitungsmedium kommen kann.

Das Ultraschallarray A wird im Therapie- und im Diagnostikbetrieb als lineares Phased-Array betrieben und erzeugt Ultraschallwellen, welche elektronisch in einer Ebene fokussiert werden können. Diese Betriebsart des Ultraschallarrays A ist jedoch nicht zwingend notwendig.

Im Ortungsbetrieb erzeugt das Ultraschallarray A diagnostische akustische Wellen in Form von kurzen Ultraschallpulsen, deren Länge einige Halbperioden beträgt. Im Therapiebetrieb erzeugt das Ultraschallarray A zusätzlich fokussierte therapeutische akustische Ultraschallwellen. Bei diesen Ultraschallwellen handelt es sich um Dauerschall oder um gepulsten Dauerschall, der jeweils kurzzeitig zur Abstrahlung der diagnostischen Ultraschallwellen, die vorzugsweise ebenfalls fokussiert sind, unterbrochen wird.

Im Therapiebetrieb werden zur Erzeugung therapeutischer akustischer Ultraschallwellen alle Bereiche der Ultraschallwandlerelemente 11₁ bis 11₅, hierzu gehören die unteren Bereiche 16₁ bis 16₅ und die in jeweils drei Einzelschwinger unterteilten oberen Bereiche 15₁ bis 15₅ mit Steuersignalen vorzugsweise in Form von Sinusbursts angesteuert, wobei ${\text{U}}_{\text{2}} {\text{=U}}_{\text{3}} {\text{=U}}_{\text{4}} {\text{=-1/2U}}_{\text{1}}$ gewählt ist, da die Polarisierung der unteren 16₁ bis 16₅ und oberen 15₁ bis 15₅ Bereiche im vorliegenden Fall im wesentlichen gleich ist. Wie der FIG 2 zu entnehmen ist, liegen die Steuersignale bzw. Steuerspannungen an jedem Ultraschallwandler 8₁ bis 8₅ an bzw. wird jeder Ultraschallwandler 8₁ bis 8₅ mit derartigen Steuerspannungen angesteuert. Die unteren Bereiche der Ultraschallwandlerelemente 11₁ bis 11₅ werden jeweils über die zweite Elektrode 13₁ bis 13₅ mit der gegen Masse gerichteten Steuerspannung U₁ und jeder Einzelschwinger eines der Ultraschallwandler 8₁ bis 8₅ über seine erste Elektrode 12₁₁ bis 12₅₃ mit einer gegen Masse gerichteten Steuerspannung U₂, U₃ oder U₄ angesteuert, wobei ebenfalls aus Gründen der Übersichtlichkeit in der FIG 2 die elektrische Kontaktierung der ersten Elektroden der Einzelschwinger bzw. der Ultraschallwandlerelemente 11₁ bis 11₅ nur exemplarisch anhand des Ultraschallwandlerelementes 11₁ dargestellt ist. Bei der Ansteuerung der Ultraschallwandlerelemente 11₁ bis 11₅ muß im Therapiebetrieb die vorstehend genannte Beziehung zwischen den Steuerspannungen U₁, U₂, U₃ und U₄ eingehalten werden, um ein homogenes elektrisches Feld in den Ultraschallwandlerelementen 11₁ bis 11₅ zu erzeugen. Jeder der Ultraschallwandler 8₁ bis 8₅ des Ultraschallarrays A verhält sich dann wie ein Dickenschwinger, der im wesentlichen mit der Frequenz seiner Dickenresonanz schwingt und ein Einschwingverhalten aufweist, das dem der Ultraschallwandler 1₁ bis 1₅ des Ultraschallarrays aus FIG 1 vergleichbar ist. Über die λ/4-Anpassungsschichten 10₁ bis 10₅ der Einzelschwinger sind die Ultraschallwandler 8₁ bis 8₅ jeweils akustisch an das Ausbreitungsmedium für Ultraschallwellen 9 angepaßt, wobei die Dicken der λ/4-Anpassungsschichten 10₁ bis 10₅ für den Therapiebetrieb in der Regel auf die Betriebsfrequenzen von 1 - 3 MHz abgestimmt sind und ca. 200 - 600 µm betragen. Die Piezokeramik weist im übrigen eine Gesamtdicke von ca. 400 - 1200 µm auf, wobei ca. 2/3 der Gesamtdicke auf die unteren Bereiche 16₁ bis 16₅ und ca. 1/3 auf die oberen 15₁ bis 15₅ Bereiche der Piezokeramik bzw. der Ultraschallwandlerelemente 11₁ bis 11₅ entfallen. Die Ultraschallwandler 8₁ bis 8₅ sind im übrigen auf den den Anpassungsschichten 10₁ bis 10₅ gegenüberliegenden Seiten der Ultraschallwandlerelemente 11₁ bis 11₅ mit Luft abgeschlossen, womit der für den Therapiebetrieb erforderliche hohe Leistungswirkungsgrad eines jeden Ultraschallwandlers 8₁ bis 8₅ erreicht wird.

Im Diagnostikbetrieb des Ultraschallarrays A wird jeder untere Bereich 16₁ bis 16₅ jedes Ultraschallwandlerelementes 11₁ bis 11₅ mit einem auf die entsprechende Impedanz des unteren Bereiches 16₁ bis 16₅ abgestimmten elektrischen Widerstand abgeschlossen (vgl. FIG 6). Auf diese Weise werden Ultraschallwellen in den unteren Bereichen 16₁ bis 16₅ der Ultraschallwandlerelemente 11₁ bis 11₅ stärker gedämpft, wodurch das mechanische Nachschwingen nach dem Abschalten des elektrischen Anregungsimpulses bzw. Steuersignales vermindert wird. Außerdem wird dadurch die Bandbreite des Ultraschallarrays A für eine gute Bildgebung im Vergleich zum ursprünglichen Array gemäß FIG 1 erhöht. In diesem Betriebsfall des Ultraschallarrays A werden jeweils nur noch die drei oberhalb der dritten Elektrode liegenden Einzelschwinger eines jeden Ultraschallwandlers 8₁ bis 8₅ mit Steuerspannungen U₂, U₃ und U₄ angesteuert. Da die Dicke der oberen Bereiche 15₁ bis 15₅ der Ultraschallwandlerelemente 11₁ bis 11₅ ca. 1/3 der Gesamtdicke der piezokeramischen Ultraschallwandlerelemente 11₁ bis 11₅, welche zwischen 400 und 1200 µm liegt, beträgt, erscheint die Anpassungsschicht nun als 3/4λ-Anpassungsschicht bezüglich der im Diagnostikbetrieb vorliegenden Dickenresonanzfrequenz der Ultraschallwandler 8₁ bis 8₅, so daß die Ultraschallwandlerelemente 11₁ bis 11₅ wiederum akustisch an das Ausbreitungsmedium 9 angepaßt sind. Die Ultraschallwandlerelemente 11₁ bis 11₅, speziell die drei Einzelschwinger jedes der Ultraschallwandlerelemente 11₁ bis 11₅, können somit im Diagnostikbetrieb mit der dreifachen Frequenz, also ca. 3 - 9 MHz, bezüglich der Sinusbursts beim Therapiebetrieb betrieben werden.

Durch die Unterteilung der oberen Bereiche 15₁ bis 15₅ der Ultraschallwandlerelemente 11₁ bis 11₅ zusammen mit den Anpassungsschichten 10₁ bis 10₅ in jeweils drei voneinander unabhängige Einzelschwinger wird im übrigen dem andernfalls ungünstigen Breiten-Dicken-Verhältnis der Ultraschallwandlerelemente 11₁ bis 11₅ in diesem Bereich im Diagnostikbetrieb Rechnung getragen. Dies führt zu einem größeren Frequenzabstand zwischen Querschwingungs- und Dickenschwingungsmode, wodurch die Gefahr einer unerwünschten Anregung eines Querschwingungsmodes reduziert ist, der ein gezielt durch Dickenschwingungen der oberen Bereiche 15₁ bis 15₅ der Ultraschallwandlerelemente 11₁ bis 11₅ erzeugtes Ultraschallfeld stören könnte. Ein weiterer Vorteil dieser Unterteilung liegt in dem deutlich geringeren Abstand der Antennenelemente des Ultraschallarrays A, speziell der Einzelschwinger voneinander, wobei der Begriff Antennenelemente in Analogie zur Nachrichten- bzw. Hochfrequenztechnik verwendet wird und eine Vorrichtung bezeichnet, die elektromagnetische Wellen abstrahlen und empfangen kann. Dadurch ist die Entstehung von Nebenkeulen bei der kürzeren Wellenlänge der Ultraschallwellen im Diagnostikbetrieb in dem Ausbreitungsmedium 9 minimiert. Im übrigen muß die Unterteilung der oberen Bereiche 15₁ bis 15₅ der Ultraschallwandlerelemente 11₁ bis 11₅ und der Anpassungsschichten 10₁ bis 10₅ nicht notwendigerweise in drei Einzelschwinger erfolgen, sondern es sind auch andere Unterteilungen möglich.

Des weiteren ist es natürlich möglich, den erfindungsgemäßen Ultraschallwandler bzw. das Array von erfindungsgemäßen Ultraschallwandlern mit anderen als den genannten Betriebsfrequenzen im Therapie- und Diagnostikbetrieb zu betreiben. In diesem Fall sind die Dicken der Ultraschallwandlerelemente, deren Unterteilung und die Dicken der n x λ/4-Anpassungsschichten auf die entsprechenden Betriebsfrequenzen abzustimmen.

Das Ultraschallarray A enthält übrigens in der Praxis insgesamt beispielsweise 128 oder 256 Ultraschallwandler. FIG 3 zeigt eine Draufsicht auf ein entsprechendes Ultraschallarray A mit z Ultraschallwandlern, wobei die Folie 17 und das Ausbreitungsmedium 9 in FIG 3 nicht vorhanden sind. In FIG 3 ist zu erkennen, daß die Ultraschallwandler 8₁ bis 8_{z} derart an einem Rahmen 18 befestigt sind, daß sie nach hinten mit Luft, um, wie bereits erwähnt, einen hohen Leistungswirkungsgrad im Therapiebetrieb zu erreichen, abgeschlossen sind. FIG 4 zeigt den Schnitt IV-IV aus FIG 3 in einer mit FIG 2 vergleichbaren Darstellung des Ultraschallarrays A. FIG 5 zeigt eine Seitenansicht des Ultraschallarrays A.

Die Ansteuerung der Ultraschallwandler 8₁ bis 8_{z} wird im folgenden anhand des Blockschaltbildes in FIG 6 beschrieben, in der die Ultraschallwandler 8₁, 8₂ und 8_{z} exemplarisch dargestellt sind. Diese sind jeweils über sechs verschiedene Signalleitungen, welche Bestandteil eines in FIG 6 nicht dargestellten Verbindungskabels sind, mit Schaltern S1₁ bis S1_{z}, S2₁ bis S2_{z}, S3₁ bis S3_{z} und einer Schaltergruppe S4₁ bis S4_{z} aus eigentlich je drei Schaltern, die im folgenden jedoch als ein einziger Schalter behandelt werden, verbunden. Die Schalter S1₁ bis S4_{z} sind Bestandteil einer insgesamt mit 19 bezeichneten Steuer- und Bilderzeugungselektronik. Die Schalter S1₁ bis S4_{z}, bei denen es sich vorzugsweise um elektronische Schalter handelt, werden von einer Ansteuerstufe 20 betätigt, wobei über die Schalterstellungen in den beiden Betriebsmodi des Ultraschallarrays A noch näher eingegangen wird. Das Betätigen der Schalter S1₁ bis S4_{z} durch die Ansteuerstufe 20 ist im übrigen durch eine strichlierte Linie nur schematisch angedeutet.

Wenn die Schalter S1₁ bis S4_{z} ihre in FIG 6 dargestellte Schalterstellung einnehmen, die dem Ortungsbetrieb entspricht, befinden sich die Schalter S1₁ bis S1_{z} in der Schaltposition 1, die Schalter S2₁ bis S2_{z} und S3₁ bis S3_{z} sind geöffnet und die Schalter S4₁ bis S4_{z} sind geschlossen. In diesem Betriebsfall des Ultraschallarrays A sind die unteren Bereiche 16₁ bis 16_{z} der Ultraschallwandlerelemente 11₁ bis 11_{z} über auf die entsprechenden Impedanzen der unteren Bereiche 16₁ bis 16_{z} abgestimmte elektrische Widerstände Z₁ bis Z_{z} abgeschlossen. Die Widerstandswerte der Widerstände Z₁ bis Z_{z} sind dabei im wesentlichen gleich, können aber aufgrund leicht unterschiedlicher Impedanzwerte der unteren Bereiche 16₁ bis 16_{z} der Ultraschallwandlerelemente 11₁ bis 11_{z} voneinander geringfügig abweichen. Des weiteren ist jeder Einzelschwinger jedes Ultraschallwandlers 8₁ bis 8_{z} über je eine Signalleitung und je einen Schalter der Schaltergruppen S4₁ bis S4_{z} mit einem entsprechenden Verzögerungsglied 21₁ bis 21_{y} verbunden.

Sind dagegen die Schalter S1₁ bis S1_{z} in der Schalterstellung 2, die Schalter S2₁ bis S2_{z} und S3₁ bis S3_{z} geschlossen und die Schalter S4₁ bis S4_{z} geöffnet, wie es dem Therapiebetrieb entspricht, sind die unteren Bereiche 16₁ bis 16_{z} der Ultraschallwandlerelemente 11₁ bis 11_{z} mit Verzögerungsgliedern 22₁ bis 22_{z} verbunden. Die unteren Bereiche 16₁ bis 16_{z} der Ultraschallwandlerelemente 11₁ bis 11_{z} werden dann über die Verzögerungsglieder 22₁ bis 22_{z} mit gegen Masse gerichteten Steuerspannungen U₁ vorzugsweise in Form von Sinusbursts angesteuert. Diese Sinusbursts werden auch über Anpaßschaltungen 23₁ bis 23_{z} den Einzelschwingern zugeführt, wobei die Anpaßschaltungen 23₁ bis 23_{z} bewirken, daß die Vorschrift ${\text{U}}_{\text{2}} {\text{=U}}_{\text{3}} {\text{=U}}_{\text{4}} {\text{=-1/2U}}_{\text{1}}$ für den Fall der im wesentlichen gleichen Polarisierung der oberen 15₁ bis 15_{z} und unteren 16₁ bis 16_{z} Breiche der Ultraschallwandlerelemente 11₁ bis 11_{z} im wesentlichen erfüllt ist.

Die Verzögerungszeiten der Verzögerungsglieder 21₁ bis 21_{y} werden von einer Bilderzeugungsschaltung 24 über einen Leitungsbus 25 individuell eingestellt. Die Einstellung der Verzögerungszeiten erfolgt derart, daß dann, wenn die Verzögerungsglieder 21₁ bis 21_{y} mittels des von der Bilderzeugungsschaltung 24 betätigten Schalters 26 alternierend mit einem Oszillator 27 bzw. der Bilderzeugungsschaltung 24 verbunden werden, eine sektorförmige Körperschicht des zu behandelnden Lebewesens abgetastet wird. Das entsprechende Ultraschallbild wird auf einem an die Bilderzeugungsschaltung 24 angeschlossenen Monitor 28 dargestellt. Sind die Einzelschwinger der Ultraschallwandler 8₁ bis 8_{z} über die Verzögerungsglieder 21₁ bis 21_{y} und den Schalter 26 mit dem Oszillator 27 verbunden, so werden sie von diesem zur Abgabe eines Ultraschallimpulses angetrieben.

Unmittelbar im Anschluß hieran ändert die Bilderzeugungsschaltung 24 die Schaltstellung des Schalters 26 so, daß die den mittels der Ultraschallwandler 8₁ bis 8_{z} empfangenen reflektierten Anteile des Ultraschallimpulses entsprechenden Signale über die Verzögerungsglieder 21₁ bis 21_{y} und den Schalter 26 zu der Bilderzeugungsschaltung 24 angelangen. Dabei sind die Verzögerungszeiten der Verzögerungsglieder 21₁ bis 21_{y} derart eingestellt, daß die Abstrahlung des Ultraschallimpulses in einer ersten Richtung erfolgt. Dieser Vorgang wiederholt sich mehrfach, beispielsweise 256 mal, wobei jedoch die Bilderzeugungsschaltung 24 bei jeder Wiederholung dieses Vorganges die Verzögerungszeiten derart verändert, daß sich jeweils eine derart veränderte Abstrahlrichtung des Ultraschallimpulses ergibt, daß schließlich die sektorförmige Körperschicht abgetastet ist. Aus den so erhaltenen elektrischen Signalen erstellt die Bilderzeugungsschaltung in an sich bekannter Weise beispielsweise ein B-Modus-Ultraschallbild. Im Ortungsbetrieb wiederholt sich im Anschluß hieran der beschriebene Ablauf von neuem mit der Folge, daß ein aktualisiertes Ultraschallbild erstellt wird.

An die Bilderzeugungsschaltung 24 ist ein Joystick 29 angeschlossen, mittels dessen es möglich ist, eine in das auf dem Monitor 28 dargestellte Ultraschallbild eingeblendete Marke F' zu verschieben. Eine Fokussierungssteuerung 30, die ebenfalls mit dem Joystick 29 verbunden ist, stellt dann über einen Leitungsbus 31 die einzelnen Verzögerungszeiten der Verzögerungsglieder 22₁ bis 22_{z} derart ein, daß die dann von allen mittels eines Oszillators 32 angesteuerten Bereiche der Ultraschallwandlerelemente 11₁ bis 11_{z} ausgehenden therapeutischen Ultraschallwellen auf eine Wirkzone fokussiert sind, wenn die Schalter S1₁ bis S1_{z}, S2₁ bis S2_{z}, S3₁ bis S3_{z} und S4₁ bis S4_{z} in ihre dem Therapiebetrieb entsprechende Stellung gebracht werden. Das Zentrum F der Wirkzone liegt im Körper des zu behandelnden Lebewesens an der Stelle, die der mittels der Marke F' in dem Ultraschallbild markierten Stelle entspricht.

Bei den therapeutischen Ultraschallwellen handelt es sich um Dauerschall oder um gepulsten Dauerschall. Die therapeutischen Ultraschallwellen werden im Therapiebetrieb, der im übrigen durch Betätigung des Tasters 33 beispielsweise durch den behandelnden Arzt eingeschaltet werden kann, periodisch kurzzeitig unterbrochen, um auch während des Therapiebetriebes das Ultraschallbild zu aktualisieren. Zu diesem Zweck wird die Bilderzeugungsschaltung 24 auf die Ansteuerstufe 20 ein und bringt die Schalter S1₁ bis S1_{z}, S2₁ bis S2, S3₁ bis S3_{z} und S4₁ bis S4_{z} in die für die Erzeugung eines Ultraschallbildes erforderliche Zeit in die dem Ortungsbetrieb entsprechende Stellung. Danach kehren die Schalter bis zur Anfertigung des darauffolgenden Ultraschallbildes in ihre dem Therapiebetrieb entsprechende Schaltstellung zurück. Während die Ultraschallbilder im Ortungsbetrieb mit einer Folgefrequenz von z. B. 25 Hz erzeugt werden, liegt die Folgefrequenz im Therapiebetrieb beispielsweise bei 0,2 bis 1 Hz.

Im Therapiebetrieb steuert der Oszillator 32 die Ultraschallwandler 8₁ bis 8_{z} zur Erzeugung therapeutischer Ultraschallwellen mit einer ersten Frequenz f₁=1 - 3 MHz an, die niedriger als die Frequenz f₂=3 - 9 MHz der diagnostischen Ultraschallwellen ist, die die Ultraschallwandler 8₁ bis 8_{z} bei Ansteuerung durch den Oszillator 27 im Ortungsbetrieb abgeben. Es wird somit in vorteilhafter Weise bei der Erstellung der Ultraschallbilder eine hohe Ortsauflösung erzielt, so daß es möglich ist, die zu behandelnde Zone mit erhöhter Genauigkeit zu orten und die Wirkzone mit erhöhter Genauigkeit in der zu behandelnden Zone zu positionieren.

Von entscheidender Bedeutung ist im allgemeinen, daß, wie bereits erwähnt und erläutert, die Ultraschallwandlerelemente 11₁ bis 11_{z} sowohl im Therapie- als auch im Diagnostikbetrieb jeweils akustisch an das Ausbreitungsmedium angepaßt bzw. anpaßbar sind.

Die Ansteuerschaltung in FIG 6 als solche ist im übrigen nur als exemplarisch zu betrachten. Es sind selbstverständlich auch andere Ansteuerschaltungen die im wesentlichen denselben Funktionsumfang aufweisen denkbar.

FIG 7 stellt zwei durch Finite-Element-Simulation ermittelte Ultraschall-Druckpulsspektren der Ultraschallarrays aus FIG 1 und FIG 2 gegenüber, wobei die simulierte Messung in ca. 4 cm Entfernung von der Folie 7 bzw. 17 erfolgte. Anhand der dargestellten Druckpulsspektren wird deutlich, daß das Ultraschallarray der erfindungsgemäßen Ultraschallwandler gegenüber dem in FIG 1 dargestellten Array ein wesentlich breiteres Frequenzspektrum besitzt und hohe Druckamplituden aufweist. Das erfindungsgemäße Ultraschallarray erweist sich also aufgrund seiner akustischen Eigenschaften, insbesondere der akustischen Anpassung an das Ausbreitungsmedium im Therapie- und im Diagnostikbetrieb, als sehr gut für einen kombinierten therapeutischen und diagnostischen Betrieb zur Behandlung pathologischer Gewebeveränderungen in Körpern von Lebewesen geeignet.

## Patentansprüche

1. Ultraschallwandler für den diagnostischen und therapeutischen Einsatz, welcher wahlweise im Diagnostikbetrieb oder Therapiebetrieb Ultraschallwellen unterschiedlicher Wellenlängen erzeugt, wobei die Wellenlänge der Ultraschallwellen im Diagnostikbetrieb geringer als die Wellenlänge der Ultraschallwellen im Therapiebetrieb ist, aufweisend n x λ/4-Anpassungsschicht (10₁ bis 10_{z}) für ein an den Ultraschallwandler (8₁ bis 8_{z}) angrenzendes Ausbreitungsmedium (9) für Ultraschallwellen, wobei n eine ungerade Zahl ist, und ein piezoelektrisches Ultraschallwandlerelement (11₁ bis 11_{z}) mit einer zwischen der Anpassungsschicht (10₁ bis 10_{z}) und dem Ultraschallwandlerelement (11₁ bis 11_{z}) befindlichen ersten Elektrode (12₁ bis 12_{z} bzw. 12₁₁ bis 12_{z3}), einer auf der der Anpassungsschicht (10₁ bis 10_{z}) gegenüberliegenden Seite des Ultraschallwandlerelementes (11₁ bis 11_{z}) angebrachten zweiten Elektrode (13₁ bis 13_{z}) und einer dritten Elektrode (14₁ bis 14_{z}), welche das Ultraschallwandlerelement (11₁ bis 11_{z}) in einen auf der einen Seite der dritten Elektrode (14₁ bis 14_{z}) liegenden, der Anpassungsschicht (10₁ bis 10_{z}) benachbarten Bereich (15₁ bis 15_{z}) und einen auf der anderen Seite der dritten Elektrode (14₁ bis 14_{z}) liegenden Bereich (16₁ bis 16_{z}) teilt und einen gemeinsamen Massekontakt für die beiden Bereiche bildet, wobei in Abhängigkeit von der Unterteilung des Ultraschallwandlerelementes (11₁ bis 11_{z}) Ultraschallwellen unterschiedlicher Frequenz für den Diagnostik- und Therapiebetrieb erzeugbar sind, bei deren Erzeugung an den beiden Bereichen im Diagnostik- und Therapiebetrieb unterschiedliche elektrische Steuersignale anliegen, und wobei die n x λ/4-Anpassungsschicht (10₁ bis 10_{z}) sowohl für die Wellenlänge der Ultraschallwellen im Diagnostik- als auch im Therapiebetrieb wirksam ist.

2. Ultraschallwandler nach Anspruch 1, bei dem die dritte Elektrode (14₁ bis 14_{z}) das Ultraschallwandlerelement (11₁ bis 11_{z}) im Verhältnis 1:2 teilt.

3. Ultraschallwandler nach Anspruch 2, bei dem im Therapiebetrieb an beiden Bereichen (15₁ bis 15_{z} und 16₁ bis 16_{z}) des Ultraschallwandlerelementes (11₁ bis 11_{z}) Steuersignale anliegen, wobei an dem auf der einen Seite der dritten Elektrode (14₁ bis 14_{z}) liegenden Bereich (15₁ bis 15_{z}) eine Steuerspannung anliegt, welche bei im wesentlichen gleicher Polarisierung der beiden Breiche (15₁ bis 15_{z} und 16₁ bis 16_{z}) im wesentlichen gleich -1/2 und bei im wesentlichen entgegengesetzter Polarisierung der beiden Bereiche (15₁ bis 15_{z} und 16₁ bis 16_{z}) im wesentlichen gleich +1/2 der an dem auf der anderen Seite der dritten Elektrode liegenden Bereich (16₁ bis 16_{z}) anliegenden Steuerspannung U₁ ist.

4. Ultraschallwandler nach einem der Ansprüche 1 oder 3, bei dem im Diagnostikbetrieb der auf der anderen Seite der dritten Elektrode (14₁ bis 14_{z}) liegende Bereich (16₁ bis 16_{z}) mit einem auf die entsprechende Impedanz abgestimmten elektrischen Widerstand (Z₁ bis Z_{z}) abgeschlossen ist und nur an dem auf der einen Seite der dritten Elektrode (14₁ bis 14_{z}) liegenden Bereich (15₁ bis 15_{z}) eine Steuerspannung anliegt.

5. Ultraschallwandler nach einem der Ansprüche 1 bis 4, bei dem der auf der einen Seite der dritten Elektrode (14₁ bis 14_{z}) liegende Bereich (15₁ bis 15_{z}) des Ultraschallwandlerelementes (11₁ bis 11_{z}) zusammen mit der Anpassungsschicht (10₁ bis 10_{z}) in voneinander unabhängige, mit Steuersignalen ansteuerbare Einzelschwinger unterteilt ist.

6. Ultraschallwandler nach Anspruch 5, dessen auf der einen Seite der dritte Elektrode (14₁ bis 14_{z}) liegender Bereich (15₁ bis 15_{z}) des Ultraschallwandlerelementes (11₁ bis 11_{z}) zusammen mit der Anpassungsschicht (10₁ bis 10_{z}) in drei voneinander unabhängige, mit Steuerspannungen U₂, U₃ und U₄ ansteuerbare Einzelschwinger unterteilt ist.

7. Ultraschallwandler nach Anspruch 6, bei dem im Therapiebetrieb die Steuerspannungen bei im wesentlichen gleicher Polarisierung der beiden Bereiche (15₁ bis 15_{z} und 16₁ bis 16_{z}) im wesentlichen ${\text{U}}_{\text{2}} {\text{= U}}_{\text{3}} {\text{= U}}_{\text{4}} {\text{= -1/2 U}}_{\text{1}}$ und bei im wesentlichen entgegengesetzter Polarisierung der beiden Breiche (15₁ bis 15_{z} und 16₁ bis 16_{z}) im wesentlichen gleich ${\text{U}}_{\text{2}} {\text{= U}}_{\text{3}} {\text{= U}}_{\text{4}} {\text{= +1/2 U}}_{\text{1}}$ sind.

8. Ultraschallwandler nach einem der Ansprüche 6 oder 7, bei dem im Diagnostikbetrieb nur an den drei Einzelschwingern Steuerspannungen U₂, U₃ und U₄ anliegen.

9. Ultraschallwandler nach einem der Ansprüche 1 bis 8, dessen Ultraschallwandlerelement (11₁ bis 11_{z}) auf der der Anpassungsschicht (10₁ bis 10_{z}) gegenüberliegenden Seite mit Luft abgeschlossen ist.

10. Ultraschallwandler nach einem der Ansprüche 1 bis 9, dessen Ultraschallwandlerelement (11₁ bis 11_{z}) aus einer Piezokeramik gebildet ist.

11. Ultraschallwandler nach einem der Ansprüche 1 bis 10, dessen Anpassungsschicht (10₁ bis 10_{z}) aus einem mit Kupferpartikeln versetzten Epoxydharz ist.

12. Ultraschallwandler nach einem der Ansprüche 10 oder 11, der aus zwei Elementen aus Piezokeramik gebildet ist, die mit Kontaktflächen versehenen sind und mit ihren Kontaktflächen zur Bildung der dritte Elektrode (14₁ bis 14_{z}) aneinander anliegen.

13. Ultraschallwandler nach einem der Ansprüche 10 oder 11, dessen Ultraschallwandlerelement als Sinterkörper ausgebildet ist, wobei die dritte Elektrode (14₁ bis 14_{z}) im Zuge eines Sintervorganges gebildet ist.

14. Ultraschallwandler nach einem der Ansprüche 5 bis 13, dessen Anpassungsschicht (10₁ bis 10_{z}) und dessen auf der einen Seite der dritten Elektrode (14₁ bis 14_{z}) liegender Bereich (15₁ bis 15_{z}) des Ultraschallwandlerelementes (11₁ bis 11_{z}) durch Sägen in Einzelschwinger unterteilt sind.

15. Ultraschallwandler nach einem der Ansprüche 1 bis 14, der fokussierte Ultraschallwellen erzeugt.

16. Ultraschallwandler nach einem der Ansprüche 1 bis 15, welcher in Form eines eine Vielzahl von Ultraschallwandlern (8₁ bis 8_{z}) enthaltenden Ultraschallarrays (A) ausgebildet ist.

17. Ultraschallwandler nach Anspruch 16, der als lineares Array (A) betrieben wird.

18. Ultraschallwandler nach einem der Ansprüche 16 oder 17, der als Phased-Array (A) betrieben wird.

19. Ultraschallwandler nach einem der Ansprüche 5 bis 8 oder 16 bis 18, der eine zwischen der Anpassungsschicht (10₁ bis 10_{z}) und dem Ausbreitungsmedium (9) befindliche Folie (17) aufweist.
